# FASCICULE DE BREVET EUROPEEN

(11) **EP 3 671 370 B1**
(45) Date de publication et mention de la délivrance du brevet: **04.08.2021**
(21) Numéro de dépôt: 18214687.8
(22) Date de dépôt: 20.12.2018
(51) Int. Cl.: G04F 7/08, G04B 11/00

(54) **DISPOSITIF D'EMBRAYAGE ET MÉCANISME DE CHRONOGRAPHE COMPRENANT UN TEL DISPOSITIF D'EMBRAYAGE**
KUPPLUNGSVORRICHTUNG UND CHRONOGRAPHENMECHANISMUS, DER EINE SOLCHE KUPPLUNGSVORRICHTUNG UMFASST
CLUTCH DEVICE AND CHRONOGRAPH MECHANISM COMPRISING SUCH A CLUTCH DEVICE

(43) Date de publication de la demande: 24.06.2020
(73) Titulaire: Patek Philippe SA Genève, 1204 Genève (CH)
(72) Inventeur: Krüttli, Anthony, 25390 Orchamps-Vennes (FR)
(74) Mandataire: Micheli & Cie SA

(56) Documents cités:
- EP-A1- 2 085 832

## Description

La présente invention concerne un dispositif d'embrayage par friction comprenant un organe de commande d'embrayage et un ressort d'embrayage apte à coupler par friction une première roue à une seconde roue pour qu'elles puissent pivoter ensemble selon un axe A, l'une des première et seconde roues étant une roue motrice et l'autre étant une roue entrainée, lesdites roues étant destinées à une pièce d'horlogerie.

La présente invention concerne également un mécanisme de chronographe comprenant un tel dispositif d'embrayage.

Dans les chronographes traditionnels, le mouvement de la roue des secondes dans le mouvement de base est transmis à la roue de chronographe portant l'aiguille trotteuse de chronographe par l'intermédiaire d'un dispositif d'embrayage agencé pour coupler la roue des secondes à la roue de chronographe et permettre l'entrainement de cette dernière ainsi que pour séparer les deux roues et stopper le mécanisme de chronographe.

Les dispositifs d'embrayage peuvent être de trois types :
- embrayage radial (ou horizontal) dans lequel une bascule d'embrayage porte une roue d'embrayage intermédiaire dentée engrenant continuellement avec une roue de champ solidaire de la roue des secondes et engrenant avec la roue de chronographe dentée lorsque la bascule d'embrayage, commandée à partir d'une roue à colonnes, a pivoté pour embrayer la roue de champ et la roue de chronographe
- embrayage vertical dans lequel un disque d'embrayage est soulevé verticalement au moyen de pinces d'embrayage pour embrayer et débrayer la roue des secondes et la roue de chronographe
- embrayage oscillant, variante de l'embrayage horizontal dans laquelle la roue sur champ et la roue intermédiaire sont remplacées par un pignon qui engrène avec la roue des secondes et qui peut légèrement osciller sur son axe sous l'action d'une bascule commandée à partir de la roue à colonnes, et ainsi engrener avec la roue de chronographe.

Le principal inconvénient rencontré avec l'embrayage horizontal et l'embrayage oscillant consiste en ce que, lors de l'embrayage, c'est-à-dire lorsque la roue intermédiaire ou le pignon oscillant vient engrener avec la roue de chronographe, la pénétration de la denture de la roue intermédiaire ou du pignon oscillant dans celle de la roue de chronographe peut provoquer un saut intempestif de la roue de chronographe et donc de l'aiguille de chronographe, entrainant un décalage de l'information.

L'inconvénient d'un embrayage vertical est qu'il nécessite une certaine hauteur pour permettre le soulèvement du disque d'embrayage. En outre, les pinces d'embrayage ont un mouvement dans le plan pour donner un mouvement hors plan au disque d'embrayage. Cela implique au niveau des pinces d'embrayage des forces en fonctionnement élevées, ce qui peut engendrer des problèmes de fonctionnement.

Une solution a été proposée dans le brevet EP 2 085 832. Ce document décrit un dispositif de chronographe avec embrayage à friction comprenant un plateau d'entrainement rotatif sur un arbre de chronographe et entrainé en rotation continue par un mouvement horloger, et un ressort d'embrayage lié en rotation à l'arbre de chronographe par l'intermédiaire d'un disque d'embrayage, ledit ressort d'embrayage comprenant des bras flexibles pouvant se déformer pour appuyer leur extrémités respectives sur le plateau d'entrainement afin d'embrayer le plateau d'entrainement et l'arbre de chronographe. Le dispositif d'embrayage comprend également une roue d'isolation pour coopérer avec les bras flexibles du ressort d'embrayage et commandée par un isolateur pour faire avancer ou reculer la roue d'isolation afin d'écarter ou rapprocher lesdits bras flexibles du plateau d'entrainement. Le disque d'embrayage, l'arbre de chronographe et la roue d'isolation embarquée sur le ressort d'embrayage étant maintenus en position d'arrêt lorsque le chronographe est arrêté, le dispositif d'embrayage comprend en outre un ressort de friction liant le disque d'embrayage et le ressort d'embrayage à l'arbre de chronographe, notamment pour permettre la remise à zéro de l'aiguille de chronographe. Ce ressort à friction est sensible et délicat à dimensionner correctement pour garantir son efficacité dans cette construction complexe. De plus, ce dispositif d'embrayage occupe un espace important tant en hauteur qu'en largeur, du fait de la roue d'isolation et de son isolateur.

La présente invention vise à remédier à ces inconvénients en proposant un dispositif d'embrayage permettant d'enclencher le chronographe sans décalage de l'information lors de l'embrayage, et notamment sans saut intempestif de l'aiguille de chronographe.

La présente invention vise également à proposer un dispositif d'embrayage de faible encombrement et permettant un déclenchement aisé du chronographe.

A cet effet, la présente invention concerne un dispositif d'embrayage par friction comprenant un organe de commande d'embrayage et un ressort d'embrayage apte à coupler par friction une première roue à une seconde roue pour qu'elles puissent pivoter ensemble selon un axe A, l'une des première et seconde roues étant une roue motrice et l'autre étant une roue entrainée destinées à une pièce d'horlogerie.

Selon l'invention, le ressort d'embrayage comprend un moyeu monté libre en rotation selon l'axe A et un ensemble de pièces mobiles reliées respectivement au moyeu par des éléments élastiques, chacune desdites pièces mobiles comprenant un élément d'embrayage destiné à s'appuyer sur la seconde roue et étant montée pivotante dans un plan radial perpendiculaire à l'axe A sur la première roue pour pouvoir basculer entre une position embrayée dans laquelle son élément d'embrayage est maintenu appuyé sur la seconde roue sous l'effet de son élément élastique, et une position débrayée dans laquelle son élément d'embrayage n'est pas au contact de la seconde roue, chacune desdites pièces mobiles étant agencée pour que l'ensemble desdites pièces mobiles définisse sensiblement le pourtour dudit ressort d'embrayage. En outre, l'organe de commande d'embrayage comprend un élément d'appui radial agencé pour venir appuyer radialement sur au moins l'une des pièces mobiles du ressort d'embrayage pour basculer ladite pièce mobile de sa position embrayée à sa position débrayée, entrainant la rotation du moyeu entrainant à son tour le basculement des autres pièces mobiles dans leur position débrayée, afin de désaccoupler la seconde roue de la première roue.

Ainsi, le dispositif d'embrayage selon l'invention permet de réaliser un embrayage horizontal à friction, et donc sans décalage de l'information lors de l'embrayage, et de faible encombrement et à déclenchement aisé.

La présente invention concerne également un mécanisme de chronographe comprenant un tel dispositif d'embrayage, dans lequel l'une des première et seconde roues est la roue motrice qui est solidaire d'un arbre moteur d'un rouage d'un mouvement horloger et l'autre des première et seconde roues est la roue entrainée qui est solidaire d'un arbre de chronographe portant un organe d'affichage de chronographe, l'arbre moteur et l'arbre de chronographe étant montés pivotants autour de l'axe A.

La présente invention concerne également un chronographe comprenant un tel mécanisme de chronographe.

La présente invention concerne également une pièce d'horlogerie comprenant un dispositif d'embrayage tel que défini ci-dessus.

D'autres caractéristiques et avantages de la présente invention apparaîtront à la lecture de la description détaillée suivante de différents modes de réalisation de l'invention, donnés à titre d'exemples non limitatifs, et faite en référence aux dessins annexés dans lesquels :
- la figure 1 est une vue en perspective d'un premier mode de réalisation de l'invention ;
- la figure 2 est une vue en coupe selon l'axe A de la figure 1 ;
- la figure 3 est une vue en perspective du ressort d'embrayage ;
- la figure 4 est une vue en perspective de la première roue ;
- la figure 5 est une vue de dessus du dispositif d'embrayage selon le premier mode de réalisation en position embrayée ;
- la figure 6 est une vue de dessus du dispositif d'embrayage selon le premier mode de réalisation en position débrayée ;
- la figure 7 est une vue en perspective d'un deuxième mode de réalisation de l'invention ; et
- la figure 8 est une vue en coupe selon l'axe A de la figure 7.

En référence aux figures 1 et 2, un dispositif d'embrayage 1 selon un premier mode de réalisation de l'invention comprend un organe de commande d'embrayage 2 et un ressort d'embrayage 3 apte à coupler par friction une première roue 4 à une seconde roue 5 pour qu'elles puissent pivoter ensemble selon un axe A. Dans ce premier mode de réalisation, le dispositif d'embrayage 1 est mis en oeuvre dans un mécanisme de chronographe autonome possédant son propre mouvement horloger avec son propre régulateur oscillant ou dans un mécanisme de chronographe lié à un mouvement de base mais comprenant un mécanisme pour stopper l'arbre moteur lié au chronographe lorsque celui-ci n'est pas en fonction. La première roue 4 est une roue motrice, solidaire d'un arbre moteur 6 du mouvement de chronographe autonome ou lié cinématiquement au mouvement de base, monté pivotant autour de l'axe A dans des paliers 7. L'arbre moteur 6 est par exemple l'arbre du mobile de seconde ou un arbre lié cinématiquement au mobile de seconde mais pouvant être bloqué en rotation de manière indépendante lorsque le chronographe n'est pas utilisé. La première roue 4 constitue ainsi la roue entraineuse de chronographe. La seconde roue 5 est une roue entrainée, ici solidaire d'un arbre de chronographe 8 portant un organe d'affichage de chronographe, tel qu'une aiguille de chronographe (non représentée). La seconde roue 5 constitue ainsi la roue de chronographe. L'arbre de chronographe 8 est monté pivotant autour de l'axe A. Pour cela, il comprend une base 8a fixée de manière solidaire à la seconde roue 5, laquelle est montée pivotante autour du palier supérieur 7 de l'arbre moteur 6. Il est bien évident que d'autres constructions équivalentes sont possibles. Par exemple, la seconde roue 5 pourrait être fixée de manière solidaire à la base de l'arbre de chronographe, ladite base étant montée pivotante autour du palier supérieur 7 de l'arbre moteur 6.

D'une manière connue, l'arbre de chronographe 8 porte un cœur 9 sur lequel appuie un marteau (non représenté) pour la remise à zéro de l'aiguille de chronographe.

Conformément à l'invention, le ressort d'embrayage 3 comprend un moyeu 10 monté libre en rotation selon l'axe A autour de l'arbre moteur 6 et un ensemble de pièces mobiles 12 reliées respectivement au moyeu 10 par des éléments élastiques 14, chacune desdites pièces mobiles 12 comprenant un élément d'embrayage 16 destiné à s'appuyer sur la seconde roue 5, et étant montée pivotante dans un plan radial perpendiculaire à l'axe A sur la première roue 4 pour pouvoir basculer entre une position embrayée dans laquelle son élément d'embrayage 16 est maintenu appuyé sur la seconde roue 5 sous l'effet de son élément élastique 14, et une position débrayée dans laquelle son élément d'embrayage 16 n'est pas au contact de la seconde roue 5, chacune desdites pièces mobiles 12 étant agencée pour que l'ensemble desdites pièces mobiles 12 définisse globalement sensiblement le pourtour du ressort d'embrayage 3.

En référence plus particulièrement à la figure 3, chaque pièce mobile 12 comprend une partie médiane 12a, un premier bras 12b en forme d'arc de cercle définissant une portion du pourtour du ressort d'embrayage 8, ledit premier bras 12b étant solidaire d'une extrémité de la partie médiane 12a, et un second bras 12c monté pivotant sur la première roue 4, solidaire de l'autre extrémité de la partie médiane 12a, ledit second bras 12c portant l'élément d'embrayage 16 (cf. figures 1 et 2) et étant relié au moyeu 10 par l'élément élastique 14.

Le premier bras 12b est effilé du côté de son extrémité libre et sa longueur correspond sensiblement au périmètre du ressort d'embrayage 3 divisé par le nombre de pièces mobiles 12 moins les jeux nécessaires prévus de chaque côté des premiers bras 12b pour permettre le basculement des pièces mobiles 12 en position débrayée.

Les pièces mobiles 12 sont disposées concentriquement autour du moyeu 10, imbriquées les unes dans les autres de sorte que l'ensemble des premiers bras 12b en forme d'arc de cercle permet de reconstituer un cercle définissant globalement le pourtour du ressort d'embrayage 3, chacun des premiers bras 12b constituant un levier sur lequel l'organe de commande 2 va pouvoir venir appuyer pour commander le dispositif d'embrayage comme cela sera décrit ci-dessous. La courbure de l'arc de cercle de chaque premier bras 12b est choisie pour que les premiers bras 12b aient comme axe de construction l'axe A lorsque les pièces mobiles 12 basculent de manière à conserver la forme circulaire du pourtour du ressort d'embrayage quelle que soit la position des pièces mobiles 12. Le nombre de pièces mobiles 12 est ici de six, mais un nombre différent de pièces mobiles 12 peut être prévu. On peut par exemple prévoir un ressort d'embrayage comprenant de deux à dix pièces mobiles, et de préférence de cinq à sept pièces mobiles.

Pour chaque pièce mobile 12, la partie médiane 12a ainsi que le premier bras 12b et le second bras 12c sont configurés de sorte que, lorsque les pièces mobiles 12 sont en position embrayée, non sollicitées par l'organe de commande 2, la partie médiane 12a de ladite pièce mobile 12 est sensiblement concentrique au premier bras 12b de la pièce mobile 12 précédente (en ordonnant les pièces mobiles 12 dans le sens horaire) et au second bras 12c de la pièce mobile 12 suivante, des jeux nécessaires pour permettre le basculement des pièces mobiles 12 en position débrayée et leur positionnement mutuel étant prévus entre chaque pièce mobile 12. Des jeux sont aussi prévus pour la fabrication des pièces mobiles réalisées de manière monobloc, ces jeux dépendant également des outils utilisés pour usiner les pièces mobiles. Ainsi, comme le montre la figure 3, le second bras 12c d'une pièce mobile 12 s'intègre sensiblement dans l'espace formé sous la partie médiane 12a de la pièce mobile 12 précédente, la partie médiane 12a de ladite pièce mobile 12 s'intègre sensiblement dans l'espace formé sous le premier bras 12b de la pièce mobile 12 précédente, et le second bras 12c de ladite pièce mobile 12 recouvre la partie médiane 12a de la pièce mobile 12 suivante.

Chaque pièce mobile 12 est montée sur la première roue 4 au moyen d'un système de pivotement. Dans l'exemple représenté ici, le système de pivotement comprend un tenon de pivotement 20 (cf. Figure 1) monté sur la première roue 4 et agencé pour constituer l'axe de pivotement de la pièce mobile 12 sur ladite première roue 4, comme cela sera décrit ci-après. Le second bras 12c de la pièce mobile 12 comporte, du côté de son extrémité liée à la partie médiane 12a, un premier orifice 18, traversant, et destiné à recevoir ledit tenon de pivotement 20. Dans une autre variante non représentée, le système de pivotement peut comprendre un pivot flexible d'une part relié à la pièce mobile 12 et d'autre part fixé à la première roue 4 par un élément de fixation chassé dans ladite première roue 4.

Le second bras 12c de la pièce mobile 12 comporte également du côté de son extrémité liée à la partie médiane 12a, l'élément élastique 14 reliant ladite pièce mobile 12 au moyeu 10. De préférence, l'élément élastique 14 est par exemple une lame élastique positionnée sur la tranche, présentant avantageusement au moins un coude au niveau de la liaison avec le second bras 12c et au niveau de la liaison avec le moyeu 10. Il est bien évident que d'autres formes de lame élastique peuvent être prévues. Par exemple, la lame élastique pourrait être droite, sans coude, sensiblement colinéaire à la droite passant par le centre de rotation du moyeu 10 et le centre de rotation de la pièce mobile 12.

Le moyeu 10 présente de préférence globalement une forme polygonale, le nombre de côtés du moyeu 10 correspondant au nombre de pièces mobiles 12. Chaque élément élastique 14 est lié à un sommet du moyeu polygonal 10.

A son extrémité libre, le second bras 12c de la pièce mobile 12 comporte un second orifice 22 destiné à recevoir l'élément d'embrayage 16 de la pièce mobile 12. L'élément d'embrayage 16 se trouve donc positionné sur le second bras 12c de la pièce mobile 12 du côté opposé au premier bras 12b par rapport à l'axe de pivotement de ladite pièce mobile 12 défini par le tenon de pivotement 20.

Cet élément d'embrayage 16 est un plot solidaire de sa pièce mobile 12 s'étendant parallèlement à l'axe A, et faisant saillie en direction de la seconde roue 5 et de l'arbre de chronographe 8, les flancs du plot étant agencés pour pouvoir s'appuyer sur ladite seconde roue 5. Le plot peut être rapporté ou formé d'une seule pièce avec la pièce mobile 12. Le plot a de préférence une forme cylindrique mais peut être également de forme plane, concave ou convexe.

Les éléments d'embrayage 16 sont positionnés sur le second bras 12c de sorte que, lorsque le ressort d'embrayage 3 est non monté, le cercle inscrit par tangence dans les éléments d'embrayage 16 a un diamètre inférieur au diamètre de la seconde roue 5. Ainsi, au moment du montage du ressort d'embrayage 3 à la seconde roue 5, chaque pièce mobile 12 va basculer lorsque les éléments d'embrayage 16 seront au contact de la paroi périphérique extérieure 5a de la seconde roue 5 pour pouvoir insérer ladite seconde roue 5 entre lesdits éléments d'embrayage 16, ce qui aura pour effet de déformer les éléments élastiques 14 et donc de contraindre le système. Chaque élément élastique 14 est alors préarmé pour pouvoir assurer le maintien de l'élément d'embrayage 16 sur la seconde roue 5 en position embrayée.

Dans les exemples représentés, le second bras 12c est configuré pour que, en position embrayée, l'élément d'embrayage 16 puisse s'appuyer sur la paroi périphérique extérieure 5a (cf. Figure 1) de la seconde roue 5. Il est bien évident que le second bras 12c peut être configuré pour que, en position embrayée, l'élément d'embrayage 16 puisse s'appuyer sur une paroi périphérique intérieure prévue sur la seconde roue 5.

Le ressort d'embrayage 3 peut être réalisé en matériau métallique tel que l'acier, ou en tout autre matériau approprié, tel que le silicium, une céramique, un verre métallique, selon les techniques adéquates connues de l'homme du métier. Il peut avantageusement être réalisé d'une seule pièce.

En référence à la figure 4, la première roue 4 comprend une planche 24 présentant des trous 26 agencés pour être disposés en regard des orifices 18 prévus sur les seconds bras 12c des pièces mobiles 12 lorsque le ressort d'embrayage 3 est monté sur la première roue 4. Les tenons de pivotement 20 des pièces mobiles 12 sont montés dans lesdits trous 26 pour permettre la libre rotation des pièces mobiles 12 dans un plan radial perpendiculaire à l'axe A sur la première roue 4 pour qu'elles puissent basculer entre leur position embrayée et leur position débrayée. Les tenons de pivotement 12 sont également agencés pour empêcher tout déplacement selon l'axe A du ressort d'embrayage 3. Dans la variante non représentée décrite ci-dessus dans laquelle le système de pivotement comprend un pivot flexible, le trou 26 est agencé pour recevoir l'élément de fixation dudit pivot flexible sur la première roue 4.

Avantageusement, la planche 24 de première roue 4 est évidée de sorte que la première roue comprend un moyeu 28, une serge 30 et des bras 32 reliant le moyeu 28 à la serge 30, ceci permettant de réduire les frottements entre la première roue 4 et le ressort d'embrayage 3. La serge 30 comporte les trous 26 recevant les tenons de pivotement 20. Le moyeu 28 ainsi que les bras 32 sont particulièrement configurés pour réduire les surfaces pouvant être au contact du ressort d'embrayage 3. Ainsi, les bras 32 de la première roue 4 peuvent comprendre des nervures 34.

En outre, la première roue 4 peut présenter un plateau annulaire périphérique 36 pour faciliter sa manipulation. De préférence, le plateau 36 est disposé dans un plan différent de celui de la planche 24 afin de ne pas générer de frottement avec le ressort d'embrayage 3.

La première roue 4 peut être réalisée en laiton, cuivre, maillechort, CuBe, ou tout autre matériau approprié.

De nouveau en référence aux figures 1 et 2, l'organe de commande d'embrayage 2 se présente sous la forme d'une bascule montée pivotante sur le bâti du mouvement au moyen d'un pivot 38 et commandée par exemple par une roue à colonne (non représentée) actionnée par des moyens de commande manuel, ou actionnée par un ressort, d'une manière connue en soi.

L'organe de commande d'embrayage 2 comprend, à son extrémité libre, un élément d'appui radial 40 agencé pour venir appuyer radialement sur au moins l'une des pièces mobiles 12 du ressort d'embrayage 3 pour basculer ladite pièce mobile 12 de sa position embrayée à sa position débrayée, entrainant la rotation du moyeu 10 entrainant à son tour le basculement des autres pièces mobiles 12 dans leur position débrayée, afin de désaccoupler la seconde roue 5 de la première roue 4.

L'organe de commande d'embrayage 2 est disposé à la périphérie du ressort d'embrayage 3 dans un plan radial perpendiculaire à l'axe A, et est agencé pour basculer dans ledit plan radial dans un sens pour que son élément d'appui 40 vienne en appui sur le premier bras 12b d'une des pièces mobiles 1 sur lequel il exerce une force suffisante pour vaincre la force de l'élément élastique 14 de manière à faire basculer ladite pièce mobile 12 en position débrayée, et pour basculer dans l'autre sens pour que son élément d'appui 40 s'écarte du ressort d'embrayage 3, de manière à laisser ladite pièce mobile 12 revenir en position embrayée sous l'effet de son élément élastique 14. L'élément d'appui 40 est disposé sensiblement dans un même plan que les premiers bras 12b de sorte que, en position embrayée, le flanc de l'élément d'appui 40 est au contact de la paroi latérale périphérique extérieure 42 dudit premier bras 12b.

En référence aux figures 5 et 6, le fonctionnement du dispositif d'embrayage selon l'invention est le suivant :
Dans cet exemple, le dispositif d'embrayage 1 étant mis en place dans un mécanisme de chronographe autonome, le rouage du mouvement de chronographe est arrêté quand le chronographe n'est pas utilisé de sorte que l'arbre moteur 6 ne tourne pas. Lorsqu'un temps doit être chronométré, l'utilisateur déclenche le chronomètre en appuyant sur le bouton START. Dans cette configuration, l'organe de commande d'embrayage 2 est agencé pour être en position levée, sans contact avec le ressort d'embrayage 3, comme le montre la figure 5. Le marteau (non représenté) pour la remise à zéro est également en position levée. Les pièces mobiles 12 du ressort d'embrayage 3 montées articulées sur la roue entraineuse de chronographe constituée par la première roue 4 sont en position embrayée, leurs éléments d'embrayages 16 étant maintenus appuyés sur la paroi périphérique extérieure 5a de la roue de chronographe constituée par la seconde roue 5 sous l'effet de leurs éléments élastiques 14 respectifs. L'arbre de chronographe portant l'aiguille de chronographe est alors lié au mouvement du chronographe. Le ressort d'embrayage 3 emmené par la première roue 4 entrainée en rotation par son arbre moteur 6 entraine la rotation de la seconde roue 5 et donc de l'arbre de chronographe portant l'aiguille de chronographe pour la mesure du temps demandée.

Pour terminer la mesure du temps, l'utilisateur appuie sur la commande STOP pour arrêter le rouage du mouvement du chronographe, et notamment la roue entraineuse de chronographe ou première roue 4 de sorte que la roue de chronographe ou seconde roue 5 solidaire de l'arbre de chronographe 8 avec l'aiguille de chronographe s'arrête également. L'utilisateur peut lire le temps chronométré indiqué par l'aiguille de chronographe.

Pour effectuer la remise à zéro de l'aiguille de chronographe, l'utilisateur appuie sur la commande RAZ (remise à zéro) agencée pour commander l'organe de commande d'embrayage 2 et le faire tomber sur l'une des pièces mobiles 12 du ressort d'embrayage 3 comme représenté sur la figure 6. Grâce à l'ensemble des pièces mobiles 12 qui constituent le pourtour du ressort d'embrayage 3 tout en étant mobiles de manière indépendante les unes des autres du fait de leur articulation sur la première roue 4, un appui radial extérieur de l'élément d'appui 40 sur n'importe quelle pièce mobile 12 va faire basculer ladite pièce mobile 12 dans sa position débrayée entrainant le basculement des autres pièces mobiles 12 dans leur position débrayée pour libérer la seconde roue 5, quelle que soit la position angulaire du ressort d'embrayage 3 lors de l'arrêt du chronographe. En effet, lorsqu'il tombe sur le pourtour du ressort d'embrayage 3, l'élément d'appui 40 appuie sur la paroi latérale périphérique extérieure 42 du premier bras 12b qui se trouve en face de lui, indépendamment de la position angulaire du ressort d'embrayage 3, de sorte que la pièce mobile 12 portant ledit premier bras 12b bascule sur la première roue 4 autour de son tenon de pivotement 20 dans le sens horaire de manière à dégager son élément d'embrayage 16 de la paroi 5a de la seconde roue 5. Le basculement de la pièce mobile 12 sollicitée par l'élément d'appui 40 entraine le déplacement de son second bras 12c et donc de son élément élastique 14, entrainant le pivotement du moyeu 10 dans le sens antihoraire autour de l'axe A. A son tour cette rotation du moyeu 10 entraine le déplacement des éléments élastiques 14 de toutes les autres pièces mobiles 12 qui basculent à leur tour autour de leur tenon de pivotement 20 dans le sens horaire en position débrayée. Ainsi, l'ensemble des éléments d'embrayage 16 est dégagé de la roue de chronographe ou seconde roue 5 de sorte que la seconde roue 5 portant l'arbre et l'aiguille de chronographe est débrayée et n'est plus liée au mouvement de chronographe. Le marteau peut alors tomber sur le cœur 9 pour effectuer la remise à zéro de l'aiguille de chronographe.

Une fois la remise à zéro effectuée, l'organe de commande d'embrayage 2 peut revenir dans sa position levée. Il est aussi possible de laisser l'organe de commande d'embrayage 2 en appui sur le ressort d'embrayage 3 ainsi que le marteau sur le cœur 9 de remise à zéro en attente de la prochaine mesure de temps par un nouvel appui sur le bouton START. Dans ce cas, l'organe de commande d'embrayage 2 et le marteau sont agencés pour se lever simultanément lors d'un nouvel appui sur le bouton START. Lorsque l'organe de commande d'embrayage 2 revient dans sa position levée, soit après la remise à zéro soit lors d'un nouvel appui sur le bouton START, la pièce mobile 12 qui avait été sollicitée par l'élément d'appui 40 bascule dans le sens antihoraire et est ramenée dans sa position embrayée par son élément élastique 14 qui avait été davantage contraint lors du basculement en position débrayée. Le basculement de cette pièce mobile 12 entraine le déplacement de son second bras 12c et donc de son élément élastique 14, entrainant le pivotement du moyeu 10 dans le sens horaire autour de l'axe A. A son tour cette rotation du moyeu 10 entraine le déplacement des éléments élastiques 14 de toutes les autres pièces mobiles 12 qui basculent à leur tour autour de leur tenon de pivotement 20 dans le sens antihoraire en position embrayée. Ainsi, l'ensemble des éléments d'embrayage 16 est en appui sur la roue de chronographe ou seconde roue 5 de sorte que la seconde roue 5 solidaire de l'arbre de chronographe 8 portant l'aiguille de chronographe est de nouveau liée au rouage du mouvement du chronographe autonome permettant une nouvelle mesure.

Les figures 7 et 8 représentent un deuxième mode de réalisation de l'invention dans lequel la configuration du premier mode de réalisation a été inversée, la première roue 4 étant cette fois la roue entrainée et la seconde roue 5 étant la roue motrice. Les mêmes références sont utilisées pour désigner les mêmes éléments.

Plus spécifiquement, la seconde roue 5 est solidaire de l'arbre moteur 6 du mouvement du chronographe monté pivotant autour de l'axe A, qui constitue l'arbre du mobile de seconde, de sorte que la seconde roue 5 constitue la roue entraineuse de chronographe. La première roue 4 est solidaire de l'arbre de chronographe 8 qui porte l'aiguille de chronographe, la première roue 4 constituant dans ce deuxième mode de réalisation la roue de chronographe. La base 8a de l'arbre de chronographe est fixée de manière solidaire à la première roue 4, laquelle est montée pivotante autour du palier supérieur 7 de l'arbre moteur 6 comprenant une pierre fixée dans un chaton 43.

La première roue 4 ainsi que le ressort d'embrayage 3 sont positionnés autour de l'axe A de sorte que le fond de la planche 24 de la première roue 4 est tourné du côté de l'arbre de chronographe 8 et que les éléments d'embrayage 16 des pièces mobiles 12 s'étendent coaxialement à l'axe A, en faisant saillie en direction de la seconde roue 5 et de l'arbre moteur 6.

Ce dispositif d'embrayage peut être mis en œuvre dans un mouvement de chronographe autonome ou lié à un mouvement de base mais comprenant un mécanisme pour stopper l'arbre moteur lorsque le chronographe n'est pas en fonction, comme dans le premier mode de réalisation décrit ci-dessus. Son fonctionnement est alors est identique à celui décrit ci-dessus.

Ce dispositif d'embrayage peut également être mis en oeuvre dans un mouvement de chronographe associé à un mouvement de base horloger dans lequel le rouage de finissage tourne en permanence de sorte que l'arbre moteur 6 tourne également continuellement, y compris lorsque le mécanisme de chronographe est en position STOP. Dans cette variante, il est prévu un organe de blocage 44, comme représenté sur les figures 7 et 8, agencé pour pouvoir maintenir en place la roue entrainée, ici la première roue 4, lorsqu'elle est débrayée et que le chronographe est arrêté, afin d'empêcher sa rotation notamment lorsqu'aucune mesure de temps ou aucune remise à zéro de l'aiguille de chronographe n'est effectuée. L'organe de blocage est par exemple une bascule montée pivotante sur le bâti et agencée pour présenter une paroi latérale 44a destinée à venir appuyer sur la paroi périphérique extérieure de la roue entrainée, ici la première roue 4. L'organe de blocage 44 est agencé pour être commandé par exemple par la roue à colonnes ou par l'organe de commande d'embrayage 2 ou toute autre pièce du mécanisme de chronographe elle-même commandée par la roue à colonnes.

Dans cette variante également, l'organe de commande d'embrayage 2 comprend un galet constituant l'élément d'appui 40, agencé pour rouler sur le pourtour du ressort d'embrayage 3 lorsque les pièces mobiles 12 sont en position débrayée, notamment lors de la remise à zéro de l'aiguille de chronographe.

Les dimensions du galet sont choisies pour qu'il puisse rouler constamment sur le pourtour du ressort d'embrayage 3 sans être perturbé par les espaces prévus entre les parois latérales périphériques extérieures 42 des premiers bras 12b des pièces mobiles 12.

Le fonctionnement de ce dispositif d'embrayage utilisé dans un mouvement de chronographe associé à un mouvement de base où l'arbre moteur tourne continuellement est le suivant : lorsque le chronographe est enclenché par appui sur la position START, l'organe de commande d'embrayage 2, l'organe de blocage 44, et le marteau sont en position levée. Les pièces mobiles 12 du ressort d'embrayage 3 montées articulées sur la roue de chronographe constituée par la première roue 4 sont en position embrayée, leurs éléments d'embrayages 16 étant maintenus appuyés sur la paroi périphérique extérieure 5a de la roue entraineuse de chronographe constituée par la seconde roue 5 sous l'effet de leurs éléments élastiques 14 respectifs. L'arbre de chronographe portant l'aiguille de chronographe est alors lié au mouvement de base. Le ressort d'embrayage 3 alors entrainé en rotation par la seconde roue 5 entrainée par son arbre moteur 6 emmène la première roue 4 et donc l'arbre de chronographe portant l'aiguille de chronographe pour la mesure du temps demandée.

Pour terminer la mesure du temps, l'utilisateur appuie sur la commande STOP. L'organe de commande d'embrayage 2 est agencé pour qu'un appui sur la commande STOP le fasse tomber sur l'une des pièces mobiles 12 du ressort d'embrayage 3 afin de faire basculer toutes les pièces mobiles 12 dans leur position débrayée comme décrit ci-dessus pour débrayer la première roue 4 de la seconde roue 5. Celle-ci continue de tourner, son arbre moteur étant lié au mouvement horloger de base. L'arbre de chronographe portant l'aiguille de chronographe n'est plus lié au mouvement horloger de base. L'organe de blocage 44 est agencé pour qu'un appui sur la commande STOP le fasse tomber sur la roue entrainée, ici la première roue 4, de sorte que l'arbre de chronographe 8 portant l'aiguille de chronographe est maintenu en place sur le temps chronométré à lire. Le marteau est reste levé.

Pour la remise à zéro de l'aiguille de chronographe, l'organe de commande d'embrayage 2 est agencé pour rester appuyé sur le ressort d'embrayage 3 de manière à maintenir la première roue 4 et l'arbre de chronographe 8 portant l'aiguille de chronographe débrayés du mouvement de base. L'organe de blocage 44 est agencé pour se dégager de la roue entrainée, ici la première roue 4 lors de l'appui sur la commande RAZ afin de libérer ladite première roue 4 constituant la roue de chronographe. Le marteau peut alors tomber sur le cœur 9 pour effectuer la remise à zéro de l'aiguille de chronographe. Lors de la remise à zéro, le galet constituant l'élément d'appui 40 de l'organe de commande d'embrayage 2 roule sur le pourtour du ressort d'embrayage 3 qui, solidaire de l'arbre de chronographe 8, tourne avec lui.

Une fois la remise à zéro effectuée, l'organe de commande d'embrayage 2 reste en place de manière à maintenir la première roue 4 et l'arbre de chronographe 8 débrayés de la seconde roue 5 qui continue à tourner. L'aiguille de chronographe est maintenue sur le zéro du chronographe par le marteau.

De même, le dispositif d'embrayage selon le premier mode de réalisation des figures 1 à 6 pourrait être mis en place dans un mouvement de chronographe associé à un mouvement horloger de base dans lequel le rouage de finissage tourne en permanence de sorte que l'arbre moteur 6 tourne également continuellement, y compris lorsque le mécanisme de chronographe est en position STOP. Dans ce cas, et dans cette variante non représentée, il sera également nécessaire de prévoir un organe de blocage 44, comme représenté sur les figures 7 et 8, agencé pour pouvoir maintenir en place la roue entrainée, ici la seconde roue 5, lorsqu'elle est débrayée et que le chronographe est arrêté, afin d'empêcher sa rotation notamment en dehors de toute mesure de temps ou de remise à zéro de l'aiguille de chronographe.

Dans cette variante également, l'organe de commande d'embrayage 2 comprend un galet constituant l'élément d'appui 40, agencé pour rouler sur le pourtour du ressort d'embrayage 3 lorsque les pièces mobiles 12 sont en position débrayée, et que le ressort d'embrayage 3 tourne en permanence entrainé par l'arbre moteur 6.

Le fonctionnement de ce dispositif d'embrayage utilisé dans un mouvement de chronographe associé à un mouvement de base où l'arbre moteur tourne continuellement est le suivant : lorsque le chronographe est enclenché par appui sur la position START, l'organe de commande d'embrayage 2, l'organe de blocage 44, et le marteau sont en position levée. Les pièces mobiles 12 du ressort d'embrayage 3 montées articulées sur la roue entraineuse de chronographe constituée par la première roue 4 sont en position embrayée, leurs éléments d'embrayages 16 étant maintenus appuyés sur la paroi périphérique extérieure 5a de la roue de chronographe constituée par la seconde roue 5 sous l'effet de leurs éléments élastiques 14 respectifs. L'arbre de chronographe portant l'aiguille de chronographe est alors lié au mouvement de base. Le ressort d'embrayage 3 alors emmené par la première roue 4 entrainée par son arbre moteur 6 entraine en rotation la seconde roue 5 et donc l'arbre de chronographe portant l'aiguille de chronographe pour la mesure du temps demandée.

Pour terminer la mesure du temps, l'utilisateur appuie sur la commande STOP. L'organe de commande d'embrayage 2 est agencé pour qu'un appui sur la commande STOP le fasse tomber sur l'une des pièces mobiles 12 du ressort d'embrayage 3 afin de faire basculer toutes les pièces mobiles 12 dans leur position débrayée comme décrit ci-dessus pour débrayer la seconde roue 5 de la première roue 4. Celle-ci continue de tourner, son arbre moteur 6 étant lié au mouvement horloger de base, de sorte que le ressort d'embrayage 3 continue de tourner également. Le galet constituant l'élément d'appui 40 de l'organe de commande d'embrayage 2 roule sur le pourtour du ressort d'embrayage 3 pour maintenir la position débrayée. L'arbre de chronographe 8 portant l'aiguille de chronographe n'est plus lié au mouvement horloger de base. L'organe de blocage 44 est agencé pour qu'un appui sur la commande STOP le fasse tomber sur la roue entrainée, ici la seconde roue 5, de sorte que l'arbre de chronographe 8 portant l'aiguille de chronographe est maintenu en place sur le temps chronométré à lire. Le marteau est reste levé.

Pour la remise à zéro de l'aiguille de chronographe, l'organe de commande d'embrayage 2 est agencé pour rester appuyé sur le ressort d'embrayage 3 de manière à maintenir la seconde roue 5 et l'arbre de chronographe 8 portant l'aiguille de chronographe débrayés du mouvement de base. L'organe de blocage 44 est agencé pour se dégager de la roue entrainée, ici la seconde roue 5 lors de l'appui sur la commande RAZ afin de libérer ladite seconde roue 5 constituant la roue de chronographe. Le marteau peut alors tomber sur le cœur 9 pour effectuer la remise à zéro de l'aiguille de chronographe. Lors de la remise à zéro, le galet constituant l'élément d'appui 40 de l'organe de commande d'embrayage 2 continue de rouler sur le pourtour du ressort d'embrayage 3 qui, emmené par la première roue 4 et l'arbre moteur 6, tourne avec eux.

Une fois la remise à zéro effectuée, l'organe de commande d'embrayage 2 reste en place de manière à maintenir la seconde roue 5 et l'arbre de chronographe 8 débrayés de la première roue 4 qui continue à tourner. L'aiguille de chronographe est maintenue sur le zéro du chronographe par le marteau.

Le dispositif d'embrayage selon l'invention permet de débrayer la roue motrice de la roue entrainée quelle que soit la position angulaire du ressort d'embrayage. En effet, l'élément d'appui radial extérieur ainsi que la répartition des premiers bras 12b des pièces mobiles 12 sur le pourtour du ressort d'embrayage 3 permettent de pouvoir actionner de manière efficace le ressort d'embrayage 3 en tout point, indépendamment de sa position angulaire.

De plus, le dispositif d'embrayage à friction de l'invention permet d'éviter tout décalage de l'information lors de l'embrayage. L'actionnement radial du ressort d'embrayage permet de réaliser un mécanisme d'embrayage compact et à déclenchement aisé. Une force de déclenchement faible permet d'obtenir un couple de friction élevé.

Le dispositif d'embrayage est utilisé de préférence dans un mécanisme de chronographe mais il est bien évident qu'il peut être utilisé dans tout autre mécanisme horloger nécessitant un mécanisme d'embrayage, par exemple un mécanisme de déclenchement d'alarme.

## Revendications

1. Dispositif d'embrayage (1) par friction comprenant un organe de commande d'embrayage (2) et un ressort d'embrayage (3) apte à coupler par friction une première roue (4) à une seconde roue (5) pour qu'elles puissent pivoter ensemble selon un axe A, l'une des première et seconde roues (4, 5) étant une roue motrice et l'autre étant une roue entrainée destinées à une pièce d'horlogerie, dans lequel le ressort d'embrayage (3) comprend un moyeu (10) monté libre en rotation selon l'axe A et un ensemble de pièces mobiles (12) reliées respectivement au moyeu (10) par des éléments élastiques (14), chacune desdites pièces mobiles (12) comprenant un élément d'embrayage (16) destiné à s'appuyer sur la seconde roue (5) et étant montée pivotante dans un plan radial perpendiculaire à l'axe A sur la première roue (4) pour pouvoir basculer entre une position embrayée dans laquelle son élément d'embrayage (16) est maintenu appuyé sur la seconde roue (5) sous l'effet de son élément élastique (14), et une position débrayée dans laquelle son élément d'embrayage (16) n'est pas au contact de la seconde roue (5), chacune desdites pièces mobiles (12) étant agencée pour que l'ensemble desdites pièces mobiles (12) définisse sensiblement le pourtour dudit ressort d'embrayage (3), et dans lequel l'organe de commande d'embrayage (2) comprend un élément d'appui radial (40) agencé pour venir appuyer radialement sur au moins l'une des pièces mobiles (12) du ressort d'embrayage (3) pour basculer ladite pièce mobile (12) de sa position embrayée à sa position débrayée, entrainant la rotation du moyeu (10) entrainant à son tour le basculement des autres pièces mobiles (12) dans leur position débrayée, afin de désaccoupler la seconde roue (5) de la première roue (4).

2. Dispositif d'embrayage selon la revendication 1, **caractérisé en ce que** chaque pièce mobile (12) comprend une partie médiane (12a), un premier bras (12b) en forme d'arc de cercle définissant une portion du pourtour du ressort d'embrayage (3), solidaire d'une extrémité de la partie médiane (12a), et un second bras (12c) monté pivotant sur la première roue (4), solidaire de l'autre extrémité de la partie médiane (12a), ledit second bras (12c) portant l'élément d'embrayage (16) et étant relié au moyeu (10) par l'élément élastique (14), les premier et second bras (12b, 12c) ainsi que la partie médiane (12a) étant configurés de sorte que la partie médiane (12a) d'une pièce mobile (12) est sensiblement concentrique au premier bras (12b) de la pièce mobile (12) précédente et au second bras (12c) de la pièce mobile (12) suivante, des jeux nécessaires pour permettre le basculement des pièces mobiles (12) étant prévus entre chaque pièce mobile (12).

3. Dispositif d'embrayage selon l'une des revendications précédentes, **caractérisé en ce que** l'élément d'embrayage (16) est un plot solidaire de la pièce mobile (12) s'étendant parallèlement à l'axe A, les flancs du plot étant agencés pour pouvoir s'appuyer sur la seconde roue (5).

4. Dispositif d'embrayage selon l'une des revendications précédentes, **caractérisé en ce que** l'élément élastique (14) est une lame élastique préarmée pour pouvoir assurer le maintien de l'élément d'embrayage (16) sur la seconde roue (5).

5. Dispositif d'embrayage selon l'une des revendications précédentes, **caractérisé en ce que** chaque pièce mobile (12) est montée sur la première roue (4) au moyen d'un système de pivotement.

6. Dispositif d'embrayage selon les revendications 2 et 5, **caractérisé en ce que** le système de pivotement comprend un tenon de pivotement (20) monté sur la première roue (4) et agencé pour constituer l'axe de pivotement de la pièce mobile (12) sur ladite première roue (4) et **en ce que** le second bras (12c) de la pièce mobile (12) comporte un orifice (18) destiné à recevoir ledit tenon de pivotement (20).

7. Dispositif d'embrayage selon la revendication 6, **caractérisé en ce que** la première roue (4) présente des trous (26) disposés en regard des orifices (18) prévus sur les seconds bras (12c) des pièces mobiles (12) et dans lesquels sont montés les tenons de pivotement (20) desdites pièces mobiles (12).

8. Dispositif d'embrayage selon la revendication 7, **caractérisé en ce que** la première roue (4) comprend un moyeu (28), une serge (30) et des bras (32) reliant le moyeu (28) à la serge (30), ladite serge (30) comportant les trous (26) recevant les tenons de pivotement (20).

9. Dispositif d'embrayage selon la revendication 8, **caractérisé en ce que** les bras (32) de la première roue (4) comprennent des nervures (34) agencées pour limiter les frottements entre la première roue (4) et le ressort d'embrayage (3).

10. Dispositif d'embrayage selon l'une des revendications précédentes, **caractérisé en ce que** la première roue (4) présente un plateau annulaire périphérique (36) pour faciliter sa manipulation.

11. Mécanisme de chronographe comprenant un dispositif d'embrayage (1) selon l'une des revendications 1 à 10, dans lequel la première roue (4) est la roue motrice qui est solidaire d'un arbre moteur (6) d'un rouage d'un mouvement horloger et la seconde roue (5) est la roue entrainée qui est solidaire d'un arbre de chronographe (8) portant un organe d'affichage de chronographe, l'arbre moteur (6) et l'arbre de chronographe (8) étant montés pivotants autour de l'axe A.

12. Mécanisme de chronographe comprenant un dispositif d'embrayage (1) selon l'une des revendications 1 à 10, dans lequel la première roue (4) est la roue entrainée qui est solidaire d'un arbre de chronographe (8) portant un organe d'affichage de chronographe, et la seconde roue (5) est la roue motrice qui est solidaire d'un arbre moteur (6) d'un rouage d'un mouvement horloger, l'arbre moteur (6) et l'arbre de chronographe (8) étant montés pivotants autour de l'axe A.

13. Mécanisme de chronographe selon l'une des revendications 11 et 12, dans lequel l'arbre moteur (6) tourne continuellement, **caractérisé en ce qu'**il comprend un organe de blocage (44) agencé pour pouvoir maintenir en place la roue entrainée (5) lorsqu'elle est débrayée.

14. Mécanisme de chronographe selon la revendication 13, **caractérisé en ce que** l'organe de commande d'embrayage (2) comprend un galet agencé pour rouler sur le pourtour du ressort d'embrayage (3) lorsque les pièces mobiles (12) sont en position débrayée.

15. Chronographe comprenant un mécanisme de chronographe selon l'une des revendications 11 à 14.

16. Pièce d'horlogerie comprenant un dispositif d'embrayage (1) selon l'une des revendications 1 à 10.

## Patentansprüche

1. Reibungskupplungsvorrichtung (1), die ein Kupplungsschaltorgan (2) und eine Kupplungsfeder (3) umfasst, die geeignet ist, durch Reibung ein erstes Rad (4) an ein zweites Rad (5) zu kuppeln, damit diese sich zusammen um eine Achse A drehen können, wobei das eine von dem ersten und dem zweiten Rad (4, 5) ein Antriebsrad ist und das andere ein angetriebenes Rad ist, die für eine Uhr bestimmt sind, wobei die Kupplungsfeder (3) eine Nabe (10), die frei entlang der Achse A drehbar montiert ist, und eine Baugruppe aus beweglichen Teilen (12) umfasst, die jeweils durch elastische Elemente (14) mit der Nabe (10) verbunden sind, wobei jedes der beweglichen Teile (12) ein Kupplungselement (16) umfasst, das dazu bestimmt ist, sich auf das zweite Rad (5) zu stützen und in einer radialen Ebene senkrecht zur Achse A auf dem ersten Rad (4) drehbar montiert ist, um zwischen einer eingekuppelten Position, in der das Kupplungselement (16) unter der Wirkung seines elastischen Elements (14) auf dem zweiten Rad (5) gestützt gehalten wird, und einer ausgekuppelten Position zu kippen, in der sein Kupplungselement (16) nicht mit dem zweiten Rad (5) in Kontakt ist, wobei jedes der beweglichen Teile (12) gestaltet ist, damit die Baugruppe der beweglichen Teile (12) im Wesentlichen den Umfang der Kupplungsfeder (3) definiert, und wobei das Kupplungsschaltorgan (2) ein radiales Stützelement (40) umfasst, das gestaltet ist, um sich radial auf mindestens eines der beweglichen Teile (12) der Kupplungsfeder (3) zu stützen, um das bewegliche Teil (12) von seiner eingekuppelten Position in seine ausgekuppelte Position zu kippen, wodurch die Drehung der Nabe (10) verursacht wird, die wiederum das Kippen der anderen beweglichen Teile (12) in ihrer ausgekuppelten Position verursacht, um das zweite Rad (5) von dem ersten Rad (4) zu entkuppeln.

2. Kupplungsvorrichtung nach Anspruch 1, **dadurch gekennzeichnet, dass** jedes bewegliche Teil (12) einen Mittelteil (12a), einen ersten kreisbogenförmigen Arm (12b), der einen Abschnitt des Umfangs der Kupplungsfeder (3) definiert, der fest mit einem Ende des Mittelteils (12a) verbunden ist, und einen zweiten Arm (12c) umfasst, der drehbar auf dem ersten Rad (4) montiert ist und fest mit dem anderen Ende des Mittelteils (12a) verbunden ist, wobei der zweite Arm (12c) das Kupplungselement (16) trägt und durch das elastische Element (14) mit der Nabe (10) verbunden ist, der erste und der zweite Arm (12b, 12c) sowie der Mittelteil (12a) derart ausgestaltet sind, dass der Mittelteil (12a) eines beweglichen Teils (12) im Wesentlichen konzentrisch zum ersten Arm (12b) des vorherigen beweglichen Teils (12) und zum zweiten Arm (12c) des folgenden beweglichen Teils (12) ist, wobei die Spiele, die erforderlich sind, um das Kippen der ersten beweglichen Teile (12) zu ermöglichen, zwischen jedem beweglichen Teil (12) vorgesehen sind.

3. Kupplungsvorrichtung nach einem der vorhergehenden Ansprüche, **dadurch gekennzeichnet, dass** das Kupplungselement (16) ein fest mit dem beweglichen Teil (12) verbundener Klotz ist, der sich parallel zur Achse A erstreckt, wobei die Flanken des Klotzes gestaltet sind, um sich auf das zweite Rad (5) stützen zu können.

4. Kupplungsvorrichtung nach einem der vorhergehenden Ansprüche, **dadurch gekennzeichnet, dass** das elastische Element (14) eine elastische Klinge ist, die vorgespannt ist, um das Halten des Kupplungselements (16) an dem zweiten Rad (5) sicherstellen zu können.

5. Kupplungsvorrichtung nach einem der vorhergehenden Ansprüche, **dadurch gekennzeichnet, dass** jedes bewegliche Teil (12) mittels eines Drehsystems an dem ersten Rad (4) montiert ist.

6. Kupplungsvorrichtung nach Anspruch 2 und 5, **dadurch gekennzeichnet, dass** das Drehsystem einen Drehstift (20) umfasst, der an dem ersten Rad (4) montiert ist und gestaltet ist, um die Drehachse des beweglichen Teils (12) auf dem ersten Rad (4) zu bilden, und dadurch, dass der zweite Arm (12c) des beweglichen Teils (12) eine Öffnung (18) umfasst, die dazu bestimmt ist, den Drehstift (20) aufzunehmen.

7. Kupplungsvorrichtung nach Anspruch 6, **dadurch gekennzeichnet, dass** das erste Rad (4) Löcher (26) aufweist, die den auf den zweiten Armen (12c) der beweglichen Teile (12) vorgesehenen Öffnungen (18) gegenüberliegend angeordnet sind und in denen die Drehstifte (20) der beweglichen Teile (12) montiert sind.

8. Kupplungsvorrichtung nach Anspruch 7, **dadurch gekennzeichnet, dass** das erste Rad (4) eine Nabe (28), einen Fußkreis (30) und Arme (32) umfasst, die die Nabe (28) mit dem Fußkreis (30) verbinden, wobei der Fußkreis (30) Löcher (26) umfasst, die die Drehstifte (20) aufnehmen.

9. Kupplungsvorrichtung nach Anspruch 8, **dadurch gekennzeichnet, dass** die Arme (32) des ersten Rades (4) Rippen (34) umfassen, die gestaltet sind, um die Reibungen zwischen dem ersten Rad (4) und der Kupplungsfeder (3) zu begrenzen.

10. Kupplungsvorrichtung nach einem der vorhergehenden Ansprüche, **dadurch gekennzeichnet, dass** das erste Rad (4) eine ringförmige Umfangsschale (36) aufweist, um seine Handhabung zu erleichtern.

11. Chronographenmechanismus, der eine Kupplungsvorrichtung (1) nach einem der Ansprüche 1 bis 10 umfasst, wobei das erste Rad (4) das Antriebsrad ist, das fest mit einer Antriebswelle (6) eines Räderwerks eines Uhrwerks verbunden ist, und das zweite Rad (5) das angetriebene Rad ist, das fest mit einer Chronographenwelle (8) verbunden ist, die ein Chronographenanzeigeorgan trägt, wobei die Antriebswelle (6) und die Chronographenwelle (8) drehbar um die Achse A montiert sind.

12. Chronographenmechanismus, der eine Kupplungsvorrichtung (1) nach einem der Ansprüche 1 bis 10 umfasst, wobei das erste Rad (4) das angetriebene Rad ist, das fest mit einer Chronographenwelle (8) verbunden ist, die ein Chronographenanzeigeorgan trägt, und das zweite Rad (5) das Antriebsrad ist, das fest mit einer Antriebswelle (6) eines Räderwerks eines Uhrwerks verbunden ist, wobei die Antriebswelle (6) und die Chrongraphenwelle (8) um die Achse A drehbar montiert sind.

13. Chronographenmechanismus nach einem der Ansprüche 11 und 12, wobei die Antriebswelle (6) sich kontinuierlich dreht, **dadurch gekennzeichnet, dass** er ein Sperrorgan (44) umfasst, das gestaltet ist, um das angetriebene Rad (5) an Ort und Stelle halten zu können, wenn es ausgekuppelt ist.

14. Chronographenmechanismus nach Anspruch 13, **dadurch gekennzeichnet, dass** das Kupplungsschaltorgan (2) eine Rolle umfasst, die gestaltet ist, um auf dem Umfang der Kupplungsfeder (3) zu rollen, wenn die beweglichen Teile (12) sich in der ausgekuppelten Position befinden.

15. Chronograph, der einen Chronographenmechanismus nach einem der Ansprüche 11 bis 14 umfasst.

16. Uhr, die eine Kupplungsvorrichtung (1) nach einem der Ansprüche 1 bis 10 umfasst.

## Claims

1. Friction clutch device (1) comprising a clutch control member (2) and a clutch spring (3) suitable for coupling by friction a first wheel (4) to a second wheel (5) so that they can pivot together about an axis A, one of the first and second wheels (4, 5) being a drive wheel and the other being a driven wheel, which are intended for a timepiece, wherein the clutch spring (3) comprises a hub (10) mounted to rotate freely about the axis A, and an assembly of moving parts (12) respectively connected to the hub (10) by elastic elements (14), each of said moving parts (12) comprising a clutch element (16) intended to bear against the second wheel (5) and being mounted to pivot in a radial plane perpendicular to the axis A on the first wheel (4) in order to be able to switch between an engaged position, in which its clutch element (16) is kept pressed against the second wheel (5) under the effect of its elastic element (14), and a disengaged position, in which its clutch element (16) is not in contact with the second wheel (5), each of said moving parts (12) being arranged so that the assembly of said moving parts (12) substantially defines the perimeter of said clutch spring (3), and wherein the clutch control member (2) comprises a radial bearing element (40) arranged to come to bear radially against at least one of the moving parts (12) of the clutch spring (3) in order to switch said moving part (12) from its engaged position to its disengaged position, causing the rotation of the hub (10) causing, in turn, the switching of the other moving parts (12) to their disengaged position in order to decouple the second wheel (5) from the first wheel (4).

2. Clutch device as claimed in claim 1, **characterised in that** each moving part (12) comprises a middle part (12a), a first arm (12b) in the form of an arc of a circle defining a portion of the perimeter of the clutch spring (3), fixedly attached to one end of the middle part (12a), and a second arm (12c) mounted to pivot on the first wheel (4), fixedly attached to the other end of the middle part (12a), said second arm (12c) carrying the clutch element (16) and being connected to the hub (10) by the elastic element (14), the first and second arms (12b, 12c) as well as the middle part (12a) being configured so that the middle part (12a) of one moving part (12) is substantially concentric with the first arm (12b) of the preceding moving part (12) and with the second arm (12c) of the following moving part (12), clearances necessary to allow the switching of the moving parts (12) being provided between each moving part (12).

3. Clutch device as claimed in any one of the preceding claims, **characterised in that** the clutch element (16) is a stud fixedly attached to the moving part (12) extending parallel to the axis A, the sides of the stud being arranged to be able to bear against the second wheel (5).

4. Clutch device as claimed in any one of the preceding claims, **characterised in** the elastic element (14) is an elastic strip pre-wound to be able to ensure that the clutch element (16) is kept pressed against the second wheel (5).

5. Clutch device as claimed in any one of the preceding claims, **characterised in that** each moving part (12) is mounted on the first wheel (4) by means of a pivot system.

6. Clutch device as claimed in claims 2 and 5, **characterised in that** the pivot system comprises a pivot tenon (20) mounted on the first wheel (4) and arranged to constitute the pivot axis for the moving part (12) on said first wheel (4), and **in that** the second arm (12c) of the moving part (12) comprises an orifice (18) intended to receive said pivot tenon (20).

7. Clutch device as claimed in claim 6, **characterised in that** the first wheel (4) has holes (26) disposed opposite orifices (18) provided on the second arms (12c) of the moving parts (12) and in which the pivot tenons (20) of said moving parts (12) are mounted.

8. Clutch device as claimed in claim 7, **characterised in that** the first wheel (4) comprises a hub (28), a felloe (30) and arms (32) connecting the hub (28) to the felloe (30), said felloe (30) comprising the holes (26) receiving the pivot tenons (20).

9. Clutch device as claimed in claim 8, **characterised in that** the arms (32) of the first wheel (4) comprise ribs (34) arranged to limit friction between the first wheel (4) and the clutch spring (3).

10. Clutch device as claimed in any one of the preceding claims, **characterised in that** the first wheel (4) has a peripheral annular plate (36) to facilitate handling thereof.

11. Chronograph mechanism comprising a clutch device (1) as claimed in any one of claims 1 to 10, wherein the first wheel (4) is the drive wheel which is fixedly attached to a drive shaft (6) of a gear train of a timepiece movement, and the second wheel (5) is the driven wheel which is fixedly attached to a chronograph shaft (8) carrying a chronograph display member, the drive shaft (6) and the chronograph shaft (8) being mounted to pivot about the axis A.

12. Chronograph mechanism comprising a clutch device (1) as claimed in any one of claims 1 to 10, wherein the first wheel (4) is the driven wheel which is fixedly attached to a chronograph shaft (8) carrying a chronograph display member, and the second wheel (5) is the drive wheel which is fixedly attached to a drive shaft (6) of a gear train of a timepiece movement, the drive shaft (6) and the chronograph shaft (8) being mounted to pivot about the axis A.

13. Chronograph mechanism as claimed in any one of claims 11 and 12, wherein the drive shaft (6) turns continuously, **characterised in that** it comprises a blocking member (44) arranged to be able to keep the driven wheel (5) in place when it is disengaged.

14. Chronograph mechanism as claimed in claim 13, **characterised in that** the clutch control member (2) comprises a roller arranged to roll on the perimeter of the clutch spring (3) when the moving parts (12) are in the disengaged position.

15. Chronograph comprising a chronograph mechanism as claimed in any one of claims 11 to 14.

16. Timepiece comprising a clutch device (1) as claimed in any one of claims 1 to 10.
